# EUROPÄISCHE PATENTANMELDUNG

(11) **EP 0 033 856 A1**
(43) Veröffentlichungstag der Anmeldung: **19.08.1981**
(21) Anmeldenummer: 81100323.5
(22) Anmeldetag: 17.01.1981
(51) Int. Cl.: A47H 1/144, A47H 1/124

(54) **Halter für die Befestigung von Tragschienen**

(30) Priorität: 30.01.1980 DE 3003227
(71) Anmelder: SUNTECA Sonnenschutztechnik GmbH., D-2850 Bremerhaven 29 (DE)
(72) Erfinder:
(74) Vertreter: Bruse, Willy Hans Heinrich

(57) **Zusammenfassung**

Ein Halter zur Befestigung von Tragschienen (3), insbesondere Tragschienen für Vorhänge, weist Vorsprünge (12) auf, die in Ausnehmungen (11) der Tragschienen eingreifen und besteht aus einem Befestigungsteil (1) sowie einem Halteteil (2), die beide Steckverschlußmittel aus wenigstens zwei Vorsprüngen (5, 10) aufweisen, von denen ein Vorsprung (10) am Befestigungsteil (1) und der andere Vorsprung (5) am Halteteil (2) dem ersteren Vorsprung diametral gegenüberliegend bezogen auf eine Drehachse (13) der Steckverschlußmittel angeordnet ist.

## Beschreibung

Die Erfindung betrifft einen Halter zur Befestigung von Tragschienen, insbesondere Tragschienen für Vorhänge, mit Ausnchmungen, in die Vorsprünge des Halters eingreifen.

Vor allem befaßt die Erfindung sich mit HaLtern zur lösbaren Befestigung von Tragschienen, damit diese einerseits leicht und zeitsparend montiert und andererseits gegebenenfalls leicht und zeitsparend demontiert werden können.

Bekannt sind HaLter aus Blech oder Kunststoff in meist winkelförmiger Ausbildung, wobei der eine Schenkel ßohrungen für Befestigungsschrauben und der andere Schenkel Vorsprünge aufweist, die in Ausnchmungen an der Tragschiene eingreifen können.

Oft sind solche Halter aLs Klemmen gestaltet, um die Tragschiene bei der Montage unter elastischer Verformung des Halters in diesen einzudrücken und unter Überwindung der Materialspannung wieder zu lösen. Halter mit Klemmwirkung sind bei Tragschienen für geringe Belastung vorteilhaft anwendbar.

Aufgabe der Erfindung ist die Ausbildung eines möglichst universell einsetzbaren Halters mit fester und kraftschlüssiger Verbindung an der Tragschiene für kleine, aber auch für große Belastungen an der Tragschiene, die eine leichte Montage der Tragschiene selbst in engen Einbaulagen möglichst ohne Werkzeug gestattet.

Zur Lösung dieser Aufgabe ist erfindungsgemäß ein Halter vorgesehen, der aus einem Befestigungsteil und aus einem Halteteil besteht, die Steckverschlußmittel zur Verbindung miteinander aufweisen, und daß der Halter mit wenigsten zwei Vorsprüngen versehen ist, von denen der eine Vorsprung am Befestigungsteil und der andere Vorsprung dem ersteren diametral zur Drehachse des Steckverschlußes gegenüberliegend am Halteteil angeordnet ist. Die Steckverschlußmittel zwischen dem Befestigungsteil und dem Halteteil bestehen zweckmäßig aus vorspringenden Zungen des einen Teils und korrespondierenden Ausnehmungen des anderen TeiLs , die von den vorspringenden Zungen durchgriffen werden , so daß die Verdrehung des Halteteils gegenüber dem ßefestigungsteil um die Drehachse des Steckverschlußes zu einer Verriegelung bzw. Entriegelung führt , wobei die gleiche Bewegung zur Verriegelung bzw. Entriegelung des Halteteils mit der Tragschiene dient. Um dabei getrennte Entriegelungslagen zwischen dem Halter und der Tragschiene einerseits sowie dem Defestigungsteil und dem Halteteil andererseits zu erreichen , sind die Trennstellung der Steckverschlußmittcl und die Haltestellung des Vorsprunges am Halteteil in Bezug auf die Dehachse des Halteteils zueinander winkelversetzt angeordnet. Dabe i hat die Winkelversetzung ein solches Ausmaß, daß zwischen der Trennstelung der Steckverschlußmittel und der Haltestellung des Vorsprunges am Halteteil die Trennstellung dieses Vot sprunges gegenüber dem Halteteil vorgesehen werden kann. Dadurch wird erreicht, daß beide Trennstellungen nicht deckungsgleich sein können , so daß die Steckverbindung sicher montierbar ist, bevor die haltestellung des Vorsprunges am Halteteil in der entsprechenden Ausnehmung an der Tragschiene be i der Drehung des Halteteils um die genannte schse erreicht ist . Vorteilhaft ist die Verwendung von Tragschienen mit zwei sich in einer Ebene mit ihren offenen Seiten in einem Abstand voneinander gegenüberliegenden Nuten. In die eine Nut greift der Befestigungsteil mit seinem zungenartigen Vorsprung ein, während der Halteteil mit seinem zungenartigen Vorsprung in die andere Nut an der Tragschiene einschwenkbar ist, wobei eine Keilwirkung erzielbar ist, die die feste und kraftschlüssige und dennoch leicht lösbare Verbindung zwischen dem Halter und der Tragschiene begünstigt. Ein Halter mit den neuen Ausbildungsmerkmalen kann in jeder beliebigen Lage an einer Wand , einer Decke, einer Schrägfläche , an Tragarmen, Konsolen oder Abhängern , selbst in engen Einbaulagen, in Nischen oder dergleichen zur Anwendung kommen und erlaubt die Montage sowie Demontage der Tragschiene in ihren bzw. aus ihrem festen Sitz ohne Benutzung von Werkzeugen. Zur Erfassung des für Montagcarbeiten drehbaren Halteteils kann an diesem gegebenénfalls eine Griffzunge vorgesehen sein, durch die der Halteteil leichter greifbar und dessen Anordnung selbst in verdeckter Lage möglich ist. Die Griffzunge läßt sich beliebig ausbilden und liegt beispieisweise bei Verriegelung aller Teile verdeckt hinter einem Bauteil, wobei unter Umständen lediglich eine Abkantung , Öse oder dergleichen an der Griffzunge mit einem spitzen Gegenstand erfassbar ist.

Einzelheiten der Erfindung ergeben sich aus der nachfolgenden Erläuterung eines Ausführungsbeispieles auf der Zeichnung. Es zeigen:
Figur 1 einen Querschnitt durch einen Halter ,
Figur 2 eine Vorderansicht des Halters ,
Figur 3 eine Rückansicht des Halters ,
Figur 4 eine Seitenansicht des Halters und
Figur 5 eine Weitere Seitenansicht eines Halters , jedoch bei einer anderen Ausführungsform.

Der Halter besteht aus dem Hefestigungsteil 1 und dem Halteteil 2. Beide sind durch Steckverschlußmittel miteinander und mit der Tragschiene 3 verbindbar . Die Steckverschlußmittel werden durch eine runde Öffnung 4 des Befesti gungsteiles 1 und durch zungenartige Vorsprünge 5, 6 und 7 am Halteteil 2 gebildet, die eine Kröpfung aufweisen und die Öffnung 4 des Befestigungsteiles durchgreifen, wobei ein um die Spitzen der Vorsprünge 5, 6 und 7 gedachter Kreis größer ist als die Öffnung 4. Für zwei Vorsprünge 6 und 7 sind im Befestigungsteil 1 am Rande der Öffnung 4 korrespondierende Aussparungen 8 und 9 in Anpassung an die Lage und die Größe der Vorsprünge angeordnet, um die SteckverschlußmitteL miteinander in Eingriff bringen zu können. Die Mittel zur Verbundung des Halters und der tragschiene 3 bestehen aus dem schon genannten Vorsprung 5 an dem Halteteil 2 und einem weiteren Vorsprung 10 an dem Befestigungsteil 1, die beide mit ihrem freien Ende in je eine längsverlaufend in der Tragschiene 3 ausgebildete Nut 11 bzw. 12 eingreifen, wobei die offenen Seiten der Nuten 11 und 12 sich in einer gemeinsamen Ebene mit einem Abstand voneinander gegenüberliegen, der kleiner ist als ein um die freien Enden der Vorsprünge 5 und 10 gedachter Kreis mit der Drehachse des Steckverschlußes als Mittelpunkt , welcher mittig zwischen den beiden Vorsprüngen 5 und 10 liegt. Zwischen dieser Haltestellung und der Entriegelungsstellung der Steckverschlußmittel , bei der die Vorsprünge 6 und 7 im Bereich der Aussparungen 8 und 9 liegen, befindet sich bei der Drehbewegung um die Achse 13 des Steckverschlußes soviel Freiraum, daß der Vorsprung 5 entriegelt werden kann ohne die Steckverschlußmittel gleichzeitig zu entriegeln. Eine Griffzunge 14 am Haltetell 2 dient zur Erleichterung der Montagearbeiten und ermöglicht die verdeckte Anordnung der Tragschiene 3 und des oder der diese tragenden HaLter, zum Beispiel in einer Nische entsprechend Figur 1, wobei in der Riegelstellung nur eine kleine Abkantung 15 der Griffzunge 14 sichtbar bleibt und unter Umstanden mit einem spitzen Gegenstand faßbar ist, Wenn eine

Demontage vorgenommen werden soll Damit die Griffzunge 14 nicht ohne gewolltes Einwirken in eine entriegelnde Stellung gelangen kann, zum Beispiel durch ihr Eigengewicht bei Überkopfanordnung, wurde auf die Griffzunge eine Erhöhung als Rastpunkt 16 aufgetragen, der in eine Senke oder dergleichen am Befestigungsteil 1 einrastet oder umgekehrt.

Dargestellt ist das Ausführllngsbeispiel in Verbindung mit einer Tragschiene 3 für Laufwagen 17, zum Beispiel für Lamellen von Vertikaljalousien. Aus den Unterschieden der Figuren 1, 4 und 5 sind die vielen Möglichkeiten der Ausbildung und Verankerung des Befestigungsteils 1, zum Beispiel mittels Schrauben an einer Decke, einer Wand oder mit einem beliebigen Abstand von der Befestigungsfläche, erkennbar.

## Patentansprüche

1. Halter zur Befestigung von Tragschienen, insbesondere Tragschienen für Vorhänge, mit Ausnehmungen, in die Vorsprünge des Halters eingreifen, dadurch gekennzeichnet, daß der Halter aus einem Befestigungsteil (1) und aus einem Halteteil (2) besteht, die beide Steckverschlußmittel zur Verbindung miteinander aufweisen, und daß der Halter mit wenigstens zwei Vorsprüngen (5,10) versehen ist, von denen ein Vorsprung (10) am Befestigungsteil (1) und der andere Vorsprung (5) am Halteteil (2) dem ersteren diametral zur Drehachse (13) der Steckverschlußmittel gegenüberliegend angeordnet ist.

2. Halter nach Anspruch 1, dadurch gekennzeichnet, daß die Trennstellung der SteckverschlußmitteL und die Haltestellung des Vorsprunges (5) am Halteteil (2) in Bezug auf die Drehachse (13) des Halteteils (2) winkelversetzt angeordnet sind.

3. Halter nach den Ansprüchen 1 und 2, dadurch gekennze ichnet, daß zwischen der Trennstellung der Steckverschlußmittel und der Hallestcllung des Vorsprunges (5) am Halteteil (2) eine Trennstellung des Vorsprunges (5) am Halteteil (2) von der Tragschiene (3) vorgesehen ist.

4. Halter nach den Ansprüchen 1 bis 3, dadurch gekennzeichnet, daß sein Halteteil (2) eine Griffzunge (14) aufweist.
